# FASCICULE DE BREVET EUROPEEN

(11) **EP 0 138 874 B1**
(45) Date de publication et mention de la délivrance du brevet: **17.09.1986**
(21) Numéro de dépôt: 84901087.1
(22) Date de dépôt: 15.03.1984
(51) Int. Cl.: B65B 13/06

(54) **DISPOSITIF DE GUIDAGE POUR FIL POUSSE**
FÜHRUNGSVORRICHTUNG FÜR EINGESCHOBENEN DRAHT
GUIDING DEVICE FOR DRIVEN WIRE

(30) Priorité: 16.03.1983 FR 8304304
(43) Date de publication de la demande: 02.05.1985
(73) Titulaire: GRENON, René, F-77181 Courtry (Seine-et-Marne) (FR)
(72) Inventeur: GRENON, René, F-77181 Courtry (Seine-et-Marne) (FR)
(74) Mandataire: Chevallier, Robert Marie Georges
(86) Numéro de dépôt international: FR8400063
(87) Numéro de publication internationale: WO8403681

## Description

L'invention a pour objet un dispositif de guidage d'un fil poussé, relativement rigide, le long d'un chemin de longueur modifiable selon les besoins, se refermant sur lui-même dans l'ensemble.

On rencontre le besoin d'un dispositif de ce type dans les machines à botteler, ou à lier, avec lesquelles on réunit en un seul colis plusieurs articles qui sont serrés ensemble au moyen d'un fil métallique. Les deux extrémités libres de ce fil qui entoure les articles en question sont tordues ensemble, en torsade, pour constituer une ligature. Cette dernière sert à maintenir le fil tendu sur les articles et à replier les deux parties extrêmes du fil sous une forme arrondie dans l'ensemble qui ne risque pas d'être blessante.

La ligature est confectionnée par une tête (qui ne fait pas partie de la présente invention) qui coupe le fil à la longueur nécessaire, le met en tension et enroule ensemble en torsade les deux parties extrêmes.

Le fil provient d'une bobine de fil à partir de laquelle il est déroulé, poussé dans un premier canal à travers la tête de liage et guidé autour des articles à lier ensemble; ensuite, il emprunte un second canal de la tête de liage pour traverser à nouveau celui-ci. Après quoi, il est coupé, tendu et torsadé, comme on l'a dit.

L'objet de l'invention est un dispositif qui guide le fil autour des articles à lier entre sa sortie de la tête de liage et son retour dans celle-ci. Le chemin que doit parcourir le fil se referme sensiblement sur lui-même; il suit un contour qui reproduit le contour de la section droite des articles à lier. Ce contour peut être circulaire; il est le plus souvent oblong avec des parties droites raccordées par des parties semi-circulaires. On utilise souvent le liage pour solidariser ensemble les différentes spires des couronnes de fil métallique dont la grosseur ou l'importance est modifiée par un changement de la longueur et de la différence entre le diamètre intérieur et le diamètre extérieur de la couronne. Ceci conduit à modifier dans une mesure assez grande la longueur des parties droites du chemin oblong que doit suivre le fil de liage qui se referme sur lui-même en faisant une boucle dont les deux brins ne sont pas dans le même plan.

Sur les machines à lier existantes, on utilise jusqu'à présent un guide-fil ayant la configuration voulue mais dont la longueur est constante. Il est fréquent que le fil constitue une boucle trop large autour des articles à lier. Il est donc obligatoire, avant de torsader le fil, d'en réduire la longueur en le tirant en arrière. Ce qui nécessite des moyens de propulsion du fil de type réversible et un magasin de réception du fil excédentaire. En outre, au cours de cette opération, le fil glisse sur les articles à lier et risque d'y laisser des traces indésirables de frottement.

Le but principal de l'invention est d'apporter un dispositif de guidage d'un fil de liage capable de lui donner la configuration voulue autour d'articles à lier, à la longueur juste nécessaire, supprimant l'obligation de ravaler une longueur excédentaire quelconque.

Un dispositif de guidage, conforme à l'invention, est analogue à une plaque divisée en une première partie et une seconde partie appliquées l'une contre l'autre, de part et d'autre d'un plan de joint médian parallèle aux faces principales opposées de cette plaque. Dans les faces internes en contact des deux parties est creusé un canal de guidage qui, par exemple, part d'un canal d'entrée ouvert sur l'extérieur et aboutit à un canal de sortie également ouvert sur l'extérieur. Une ouverture centrale est prévue dans le dispositif, intérieurement au tracé du canal de guidage, pour recevoir les articles à lier.

Les deux parties sont mobiles et peuvent être espacées l'une de l'autre par rapport au plan de joint afin de permettre à la boucle de fil de sortir du dispositif de guidage.

De plus, le dispositif peut être ouvert pour recevoir les articles à lier grâce au fait que les deux parties ont chacune un profil général en U avec deux branches parallèles espacées; sur les deux parties réunies les branches de l'une et de l'autre sont dirigées les unes vers les autres à partir de zones de jonction respectives opposées. Les deux parties sont mobiles par coulissement l'une contre l'autre de leurs faces internes, de part et d'autre du plan de joint, dans le sens des branches. L'ouverture centrale présente deux côtés extrêmes opposés incurvés qui sont situés chacun respectivement sur l'une et sur l'autre partie à la jonction des branches de ces parties et deux côtés rectilignes constitués chacun par les branches réunies de l'une et de l'autre partie. La disposition relative des deux parties l'une contre l'autre est possible entre une première position extrême dans laquelle l'ouverture centrale est constituée par les deux demi-cercles se complétant et une seconde position extrême dans laquelle l'ouverture centrale est constituée par l'un et par l'autre demi-cercle espacés et prolongés chacun par les branches, ce qui donne une ouverture centrale oblongue, très allongée, à deux côtés rectilignes opposés réunis à leurs extrémités par deux demi-cercles.

Le canal de guidage est creusé alternativement dans l'une puis dans l'autre des faces internes des deux parties. Dans les côtés extrêmes en demi-cercle, le canal de guidage est, par exemple, lui-même en demi-cercle; il peut se trouver dans la jonction des branches de la partie où il est situé et il peut être ouvert vers l'intérieur de l'ouverture centrale. Dans les côtés rectilignes, c'est-à-dire dans les banches, le canal de guidage est espacé de l'ouverture centrale et creusé dans une branche d'une partie sur un côté et dans une branche de l'autre partie sur le côté opposé. Des rampes peuvent être ménagées aux extrémités aval, dans le sens du passage du fil de liage, de chacun des côtés en demi-cercle du canal de guidage pour raccorder chaque côté en demi-cercle au côté rectiligne qui lui fait suite et qui est creusé dans la branche de la partie opposée.

On donnera maintenant, sans intention limitative et sans exclure aucune variante, une description d'un exemple de réalisation. On se reportera aux dessins annexés dans lesquels:
- la figure 1 est une vue schématique montrant l'emplacement d'un dispositif de guidage en association avec une tête de liage,
- la figure 2 est une vue analogue à la figure 1, décalée de 90°,
- les figures 3 et 4 sont des vues en perspective plus proches de la réalité montrant la face interne d'une première partie du dispositif de guidage associée à une tête de liage et la seconde partie de ce dispositif retournée pour montrer sa face interne,
- la figure 5 est une vue de côté du dispositif de l'invention à l'état ouvert autour d'articles à lier,
- la figure 6 est une vue de côté du dispositif de la figure 5 à l'état fermé sur les mêmes articles, juste avant l'opération de liage.

Les figures 1 et 2 montrent une couronne de fils 1 représentée en trait mixte, de forme annulaire cylindrique, qui doit être liée dans plusieurs plans; elle est placée dans une machine de liage représentée seulement par sa tête de liage 2 à travers laquelle on pousse, dans le sens indiqué par une flèche F, , un fil de liage qui doit envelopper une section de la couronne 1. A cette fin, un dispositif de guidage 3 entoure cette section de la couronne pour guider le fil dans un canal de guidage 4 et le faire revenir dans la tête de liage 2 comme indiqué par une flèche F₂. Le dispositif de guidage 3 est analogue à une plaque; il est composé d'une première partie 3A et d'une seconde partie 3B qui se séparent de part et d'autre d'un plan de joint parallèle aux faces principales extérieures opposées de la plaque. Dans le plan de joint, quand les deux parties 3A et 3B sont réunies, elles sont en contact par leurs faces internes respectives 5A, 5B dans lesquelles est creusé le canal 4. La figure 2 montre que lorsque le fil de liage entoure un article à lier, l'ouverture du dispositif par écartement relatif des deux parties 3A, 3B, permet de dégager ce fil pour que la tête de liage 2 le ligature.

Les figures 1 et 2 sont schématiques; elles montrent une tête de liage 2 qui est distincte et située à l'extérieur du dispositif de guidage 3. Il est préférable en pratique d'intégrer la tête de liage 2 au dispositif de guidage 3 comme le montre la figure 3, de sorte que les canaux intérieurs de cette tête 2 deviennent une fraction du canal de guidage 4, ce qui raccourcit la longueur du fil de liage mis en place avant l'exécution de la ligature.

Bien qu'intégrée à l'intérieur du dispositif de guidage 3, la tête de liage 2 reste indépendante puisqu'elle doit tourner sur elle-même pour torsader ensemble les deux extrémités libres du fil de liage. Avant exécution de cette torsade, le fil de liage fait une boucle dont les deux extrémités se croisent, de préférence en étant espacés d'une distance égale au diamètre de ce fil. On trouvera une description détaillée d'une telle tête de liage dans le brevet français FR-A-2502582. Sur les figures 5, 6 la tête de liage a été omise, pour la simplification du dessin.

Pour qu'une bobine 1, ou tous autres articles à lier, puisse être introduite à l'intérieur du dispositif de guidage, les deux parties 3A, 3B ont chacune le profil d'un U à deux branches espacées respectivement 6A₁ , 6A₂ pour la première partie 3A et 6B₁ , 6B₂ pour la seconde partie 3B. Ces branches sont tournées les unes vers les autres, à partir de leurs zones de jonction, respectivement 7 et 8.

Quand les deux parties 3A, 3B sont espacées l'une de l'autre dans le sens de leurs branches respectives (figure 5) on peut introduire entre elles une section d'une bobine à lier. Quand ces deux parties 3A, 3B sont rapprochées, avec leurs faces internes 5A, 5B mises en contact et coulissant l'unesur l'autre, les branches 6Aᵢ -6B₁ et 6A₂-6B₂ limitent avec les zones de jonction 7, 8 une ouverture centrale 9 (figure 6).

Cette ouverture centrale 9 a deux côtés extrêmes opposés incurvés 10,11, qui sont situés l'un sur la partie 3A (côté 10), l'autre sur la partie 3B (côté 11) dans les zones de jonction 7 et 8. Cette ouverture centrale 9 a aussi deux côtés rectilignes opposés 12, 13 qui sont constitués chacun par une branche de la première partie et par une branche de la seconde partie (les branches 6A, et 6B, pour le côté 12 et les branches 6A₂ et 6B₂ pour le côté 13).

En faisant glisser les faces internes 5A, 5B, l'une sur l'autre, on peut réaliser avec le dispositif de l'invention une ouverture centrale 9 de grandeur variable à partir d'une première position extrême relative des deux parties 3A, 3B dans laquelle les deux côtés extrêmes incurvés 10, 11 se rejoignent et limitent une ouverture substantiellement circulaire; cette ouverture de grandeur minimum pourrait être parfaitement circulaire si chaque côté 10, 11 était lui-même un demi-cercle. Dans une seconde position extrême relative, les faces internes 5A, 5B étant en contact juste par leurs parties extrêmes terminales, on obtient une ouverture centrale 9 oblongue, très allongée, avec les deux côtés extrêmes incurvés 10, 11 réunis par deux côtés rectilignes 12, 13 de longueur maximum. Toutes les grandeurs intermédaires sont réalisables.

Dans le dispositif de l'invention, le canal de guidage 4 est creusé alternativement dans l'une puis dans l'autre des faces internes 5A, 5B des deux parties 3A, 3B.

Dans chacune des zones de jonction 7, 8 le canal de guidage 4 peut être creusé dans celles des deux parties 3A, 3B qui constitue un côté extrême 10,11 de l'ouverture centrale 9. Dans la première partie 3A on trouve un premier tronçon en quart de cercle 4A (figures 3 et 5) qui est ouvert vers l'intérieur du trou central 9 sur le côté incurvé 10. En atteignant la branche 6A₁ , le premier tronçon 4A s'écarte du bord rectiligne 12. Il est avantageusement en quart de cercle tangent au bord incurvé 10, qui a un rayon de courbure plus grand. Il s'interrompt dès qu'il a débuté dans la branche 6A₁ , dans le sens F₁ du chemin du fil de liage poussé dans le canal 4. Il se termine dans cette branche 6A, par une rampe 14 qui remonte au niveau de la face interne 5A. Cette rampe 14 assure le raccordement avec un deuxième tronçon 4B rectiligne creusé dans la face interne 5B de la branche 6B, qui peut glisser sur la face 5A de la branche 6A₁. Quand il arrive à la zone de jonction 8, le deuxième tronçon 4B est continué par un troisième tronçon 4C, en demi-cercle, qui esttangent au bord extrême incurvé 11 et qui s'ouvre vers l'intérieur de l'ouverture centrale 9. En atteignant la branche B₂, le troisième tronçon 4C s'écarte du bord rectiligne 13 et se termine par une rampe 15 qui remonte au niveau de la face interne 5B. Cette rampe 15 assure le raccordement avec un quatrième tronçon 4D creusé dans la face 5A de la branche rectiligne 6A₂ de la première partie 4A. Quand il arrive dans la zone de jonction 7, le quatrième tronçon 4D est suivi d'un cinquième tronçon 4E en quart de cercle, qui est tangent au bord extrême 10 et qui est ouvert vers l'intérieur de l'ouverture centrale 9.

Le premier tronçon 4A communique avec un canal d'entrée rectligne 16 dans le sens F1 d'arrivée du fil de liage; le cinquième tronçon 4E se termine dans un canal de sortie rectiligne 17 dans le sens F2 de sortie du fil de liage. Ces canaux rectilignes 16,17 sont en correspondance avec les canaux de la tête de liage 2 ou, de préférence, comme on l'a expliqué plus haut, font partie de cette tête.

Quelle que soit la longueur que l'on donne à l'ouverture centrale 9, en faisant glisser l'une contre l'autre les faces internes 5A, 5B des deux parties 3A, 3B, le fil de liage est toujours bien guidé dans le sens de F₁ à F_{z} dans tous les tronçons successifs 4A à 4D du canal de guidage 4. Ces bords extrêmes incurvés 10, 11 de l'ouverture centrale 9 peuvent être mis en contact avec les articles à lier, comme le montre la figure 6; autrement dit, le fil de liage lui-même est mis en contact dans les zones de jonction 7, 8 avec les articles à lier, quelle que soit la grandeur donnée à l'ouverture centrale 9. Il en résulte que le fil de liage n'a pratiquement pas de longueur excédentaire par rapport au périmètre des articles à lier.

On remarquera sur la figure 4 que dans la zone de jonction 8, dans l'intervalle des branches 6A, , 6A₂ de la première partie 3A, la seconde partie 3B est pourvue d'une surépaisseur 18 qui sert à limiter vers l'extérieur le tronçon 4D du canal 4. Dans les tronçons rectilignes 4B, 4C, le canal 4 est limité par la face interne opposée correspondante des branches de la partie opposée.

Le long du bord extrême incurvé 10 sur la première partie 3A, les deux tronçons 4A et 4E en quart de cercle, ne sont pas dans un même plan; ils sont déportés perpendiculairement au plan de la figure 5 de façon que les canaux d'entrée 16 et de sortie 17 se trouvent espacés d'une distance égale au diamètre du fil de liage.

## Revendications

1. Dispositif de guidage d'un fil de liage autour d'articles à lier, caractérisé en ce qu'il comprend une première partie (3A) ayant une face interne (5A), une seconde partie (3B) ayant une face interne (5B), un canal de guidage (4) creusé dans ces faces internes (5A, 5B), chaque partie (3A, 3B) ayant deux branches parallèles (6A₁, 6A₂ et 6B₁, 6B₂ respectivement) s'étendant les unes vers les autres à partir de deux zones de jonction opposées respectives (7, 8), ces branches pouvant glisser les unes sur les autres par leurs faces internes (5A, 5B) et limitant une ouverture centrale (9) ayant des bords extrêmes incurvés (10, 11 ) dans les zones de jonction et des bords rectilignes (12, 13) dans les branches parallèles (6A,-6A₂, 6B, - 6B₂) tandis que le canal de guidage (4) est composé de tronçons successifs (4A à 4E) creusés alternativement dans une face interne (5A) d'une partie (3A) puis dans la face interne (5B) de l'autre partie (3B) avec des rampes de raccordement (14, 15) entre une face interne et la face interne opposée.

2. Dispositif selon la revendication 1, caractérisé en ce que dans la zone de jonction (7, 8) des branches (6A₁-6B₂, 6B,-6B₂) de chacune des deux parties (3A, 3B), les tronçons (4A, 4C, 4E) du canal de guidage (4) sont creusés à proximité du bord incurvé (10, 11) correspondant et sont ouverts chacun vers l'intérieur de l'ouverture centrale (9).

3. Dispositif selon la revendication 2, caractérisé en ce que les tronçons (4A, 4C, 4E) des zones de jonction (7, 8) sont en arc de cercle et sont tangents respectivement au bord incurvé (10, 11 ) qui a un rayon de courbure plus grand.

4. Dispositif selon la revendication 1, caractérisé en ce que le canal de guidage (4) comprend deux tronçons (4A, 4C) creusés respectivement dans la zone de jonction (7, 8) de chaque partie (3A, 3B) et, dans le sens F₁ de passage du fil de liage dans le canal de guidage (4), en arrivant à la branche correspondante (6A₁-6B₂) chaque tronçon se termine par une rampe (14, 15) s'élevant jusqu'à la face interne (5A, 5B) pour assurer le raccordement avec le tronçon suivant (4B, 4D) creusé dans la face interne (5B, 5A) de la branche (6B,, 6A₂) de l'autre partie (3B, 3A).

5. Dispositif selon la revendication 2, caractérisé en ce que dans les branches (6A, -6A₂, 6B, - 6B₂) des deux parties (3A, 3B) le canal de guidage (4) est espacé du bord rectiligne (12,13) de l'ouverture centrale (9).

## Claims

1. A device for guidance of a binder wire round articles which are to be bound, characterized in that it comprises a first portion (3A) having an inner face (5A), a second portion (3B) having an innerface (5B), and a guide channel (4) hollowed out in these inner faces (5A, 5B), each portion (3A, 3B) having two parallel arms (6A₁, 6A₂ and 6B₁, 6B₂ respectively) extending towards one another from two respective opposite connecting zones (7, 8), these arms being able to slide over one another by their inner faces (5A, 5B) and bounding a central opening (9) which has inwards curving end edges (10, 11) at the connecting zones and straight edges (12, 13) on the parallel arms (6A, -6A₂, 6B, -6B₂) whilstthe guide channel (4) is composed of successive sections (4A to 4E) hollowed alternately in one inner face (5A) of one portion (3A) and then in the inner face (5B) of the other portion (3B) with connecting ramps (14, 15) between one inner face and the opposite inner face.

2. A device as in Claim 1, characterized in that the zone (7, 8) connecting the arms (6A₁ -6A₂, 6B₁ -6B₂) of each of the two portions (3A, 3B) the sections (4A, 4C, 4E) of the guide channel (4) are hollowed out close to the corresponding inwards curving edge (10, 11) and are each open towards the inside of the central opening (9).

3. A device as in Claim 2, characterized in that the sections (4A, 4C, 4E) at the connecting zones (7, 8) are in the form of an arc of a circle and are tangential respectively to the inwards curving edge (10, 11) which has a larger radius of curvature.

4. A device as in Claim 1, characterized in that the guide channel (4) includes two sections (4A, 4C) hollowed out respectively in the connecting zone (7, 8) of each portion (3A, 3B), and in the direction F₁ along which the binder wire is passed into the guide channel (4), upon arriving at the corresponding arm (6A₁ -6B₂) each section ends in a rampe (14,15) which rises up to the inner face (5A, 5B) in order to ensure connection to the next section (4B, 4D) hollowed out in the inner face (5B, 5A) of the arm (6B₁ , 6A₂) of the other portion (3B, 3A).

5. A device as in Claim 2, characterized in that in the arms (6A, -6A₂, 6B₁ -6B₂) of the two portions (3A, 3B) the guide channel (4) is spaced away from the straight edge (12,13) of the central opening (9).

## Patentansprüche

1. Führungsvorrichtung für einen Bindedraht um zusammenzubindende Gegenstände herum, dadurch gekennzeichnet, dass sie einen ersten Teil (3A) mit einer Innenfläche (5A), einen zweiten Teil (3B) mit einer Innenfläche (5B) und einen in diesen Innenflächen (5A, 5B) ausgesparten Führungskanal (4) umfasst, dass jeder Teil (3A, 3B) zwei parallele Zweige (6A₁, 6A₂ bzw. 6B₁, 6B₂) aufweist, die ausgehend von zwei entsprechenden, gegenüberliegenden Verbindungszonen (7, 8) aufeinander zu verlaufen, und dass diese Zweige mit ihren Innenflächen (5A, 5B) aufeinander gleiten können und eine mittlere Öffnung (9) begrenzen, die in den Verbindungszonen gekrümmte Aussenränder (10,11) und in den parallelen Zweigen (6A, -6A₂, 6B₁-6B₂) geradlinige Ränder (12,13) aufweist, während der Führungskanal (4) aus aufeinanderfolgenden Teilstücken (4A bis 4E) zusammengesetzt ist, die abwechselnd in einer Innenfläche (5A) eines Teils (3A), danach in der Innenfläche des anderen Teils (3B) mit Anschlussrampen (14, 15) zwischen einer Innenfläche und der gegenüberliegenden Innenfläche ausgehöhlt sind.

2. Vorrichtung nach Anspruch 1, dadurch gekennzeichnet, dass in der Verbindungszone (7, 8) der Zweige (6A, -6A₂, 6B₁ -6B₂ ) jeder der beiden Teile (3A, 3B) die Teilstücke (4A, 4C, 4E) des Führungskanals (4) in der Nähe des entsprechenden gekrümmten Randes (10,11 ) ausgehöhlt und jeweils zum Innern der mittleren Öffnung (9) hin offen sind.

3. Vorrichtung nach Anspruch 2, dadurch gekennzeichnet, dass die Teilstücke (4A, 4C, 4E) der Verbindungszonen (7, 8) als Kreisbogen und jeweils den gekrümmten Rand (10, 11), der einen grösseren Krümmungsradius hat, tangierend ausgebildet sind.

4. Vorrichtung nach Anspruch 1, dadurch gekennzeichnet, dass der Führungskanal (4) jeweils in der Verbindungszone (7, 8) jedes Teiles (3A, 3B) zwei hohle Teilstücke (4A, 4C) umfasst, und dass in der Durchgangsrichtung (F, ) des Bindedrahtes im Führungskanal (4) beim Eintreffen am entsprechenden Zweig (6A₁ -6B₂) jedes Teilstück in einer Rampe (14, 15) endet, die bis zur Innenfläche (5A, 5B) ansteigt, um den Anschluss an das nachfolgende, hohle Teilstück (4B, 4D) in der Innenfläche (5B, 5A) des Zweiges (6B₁, 6A₂) des anderen Teils (3B, 3A) zu gewährleisten.

5. Vorrichtung nach Anspruch 2, dadurch gekennzeichnet, dass in den Zweigen (6A₁ -6A₂, 6B₁-6B₂) der beiden Teile (3A, 3B) der Führungskanal (4) im Abstand vom geradlinigen Rand (12, 13) der mittleren Öffnung (9) verläuft.
